# EUROPÄISCHE PATENTSCHRIFT

(11) **EP 0 362 427 B1**
(45) Veröffentlichungstag und Bekanntmachung des Hinweises auf die Patenterteilung: **27.01.1993**
(21) Anmeldenummer: 88116488.3
(22) Anmeldetag: 05.10.1988
(51) Int. Cl.: H05G 1/26, H05G 1/36, H05G 1/44, H05G 1/64

(54) **Röntgendiagnostikanlage mit einem Detektor für die mittlere Bildhelligkeit**
X-ray diagnostic apparatus with a detector for the average image brightness
Installation de radiodiagnostic comportant un détecteur de brillance moyenne d'image

(43) Veröffentlichungstag der Anmeldung: 11.04.1990
(73) Patentinhaber: SIEMENS AKTIENGESELLSCHAFT, 80333 München (DE)
(72) Erfinder: Kühnel, Werner, Dipl.-Ing. Dr., D-8525 Uttenreuth (DE)

(56) Entgegenhaltungen:
- EP-A- 0 063 644
- EP-A- 0 217 456
- DE-A- 3 225 061
- DE-A- 3 523 514
- US-A- 4 076 985
- US-A- 4 185 198

## Beschreibung

Die Erfindung betrifft eine Röntgendiagnostikanlage mit einem Detektor für die mittlere Bildhelligkeit in einem vorbestimmten Bereich, wobei der Detektor aus einer Matrix von Detektorelementen gebildet ist und eine Steuervorrichtung vorhanden ist, die vorbestimmte Elemente zur Signalerzeugung für die Bildhelligkeitsregelung auswählt.

Ein Detektor dieser Art kann beispielsweise für die automatische Belichtungsregelung für Aufnahme oder Durchleuchtung verwendet werden. Dabei sollte die mittlere Bildhelligkeit in einem dem jeweils aufzunehmenden Organ oder Körperteil entsprechenden Bereich erfaßt und konstant gehalten bzw. geregelt werden. Hierfür ist es bekannt, eine fest vorgegebene Anzahl von Meßfeldern innerhalb des Detektors vorzusehen. Wird ein Detektor mit einer Matrix aus Halbleiter-Detektorelementen verwendet, so können je nach Anwahl der einzelnen Detektorelemente beliebige Meßfeldformen realisiert werden, wobei auch ein schneller Wechsel möglich ist. Darüber hinaus ist es möglich, die Signale der angewählten Detektorelemente unterschiedlich zu bewerten.

Eine Röntgendiagnostikanlage gemäß dem Oberbegriff des Anspruches 1 ist aus EP-A-0 217 456 bekannt.

Für eine einwandfreie Belichtung muß das ausgewählte Meßfeld dem abzubildenden Körperteil bestmöglich angepaßt werden.

Der Erfindung liegt die Aufgabe zugrunde, eine Röntgendiagnostikanlage der eingangs genannten Art so auszubilden, daß eine Vielzahl von Meßfeldern mit variabler Form wählbar ist, wobei das jeweils gewählte Meßfeld optimal den jeweiligen Gegebenheiten anpaßbar ist.

Diese Aufgabe ist erfindungsgemäß dadurch gelöst, daß eine Steuervorrichtung einen Speicher mit einer Vielzahl von Datensätzen zur Auswahl der Detektorelemente entsprechend den jeweils dargestellten Körperteilen aufweist und daß eine Wählvorrichtung zum Auswählen des jeweiligen Datensatzes nach Erkennen des jeweiligen dargestellten Körperteiles durch Vergleich mit in der Wählvorrichtung gespeicherten Absorptionsprofilen vorkommender Körperteile mit der Steuervorrichtung verbunden ist. Bei der erfindungsgemäßen Röntgendiagnostikanlage kann zum Beispiel in der Wählvorrichtung für ein zu untersuchendes Körperteil ein typisches zweidimensionales Grob-Absorptionsprofil des Durchleuchtungsbildes gespeichert sein. Dieses Profil wird im Sinne einer Mustererkennung mit den aktuell vorliegenden Signalen der Detektorelemente verglichen, woraus sich die genaue Art und Lage des zu untersuchenden Körperteiles im Bild bestimmen lassen. Daran anschließend werden die zur richtigen Belichtung des Körperteiles notwendigen Detektorelemente automatisch durch die Wählvorrichtung ausgewählt.

Die Erfindung ist nachfolgend anhand eines in der Zeichnung dargestellten Ausführungsbeispieles näher erläutert. Es zeigen:
- Fig. 1: eine Röntgendiagnostikanlage nach der Erfindung, und
- Fig. 2: eine Ansicht des Detektors der Röntgendiagnostikanlage gemäß Fig. 1 zur Erläuterung des Erfindungsgedankens.

In der Fig. 1 ist eine Röntgenröhre 1 dargestellt, die von einem Röntgengenerator 2 gespeist wird. Ein Patient 3 wird von der Röntgenstrahlung durchstrahlt. Das Röntgenbild wird von einem Röntgenbildverstärker 4 verstärkt. Das am Ausgangsbildschirm des Röntgenbildverstärkers 4 erscheinende, verstärkte Röntgenbild wird von einer Fernsehkamera 5 aufgenommen und über eine Fernsehzentrale 6 auf einem Sichtgerät 7 wiedergegeben.

Zur Konstanthaltung der mittleren Bildhelligkeit in einem Meßfeld des Ausgangsschirmes des Röntgenbildverstärkers 4 ist ein Halbleiterdetektor 8 als Istwertgeber vorgesehen, der ein entsprechendes Signal dem Istwerteingang eines Vergleichers 9 über einen Meßwandler 10 zuführt. Der Vergleicher 9 weist einen Sollwerteingang 11 auf, an dem ein dem Sollwert der mittleren Bildhelligkeit im Meßfeld des Ausgangsschirmes des Röntgenbildverstärkers 4 entsprechendes Signal liegt. In Abhängigkeit von der Differenz zwischen Ist- und Sollwert wird der Röntgengenerator 2 von einer Helligkeitsregeleinrichtung 13 im Sinne eines Angleiches des Istwertes an den Sollwert beeinflußt. Für die Einstellung des Sollwertes ist ein Sollwertgeber 12 vorgesehen.

Der Halbleiterdetektor 8 hat eine Fläche, auf der das ganze Ausgangsbild des Röntgenbildverstärkers 4 abbildbar ist, und zwar mit Hilfe eines teildurchlässigen Spiegels 14 im Strahlengang zwischen dem Ausgangsleuchtschirm des Röntgenbildverstärkers 4 und der Fernsehkamera 5. Eine Steuervorrichtung 15 wählt dabei einen vorbestimmten Bereich des Halbleiterdetektors 8 entsprechend dem gewünschten Meßfeld elektronisch aus. Der Halbleiterdetektor 8 erlaubt dabei die Wahl einer Vielzahl von Meßfeldern, und zwar sowohl hinsichtlich ihrer Lage als auch ihrer Form und Größe.

Die Steuervorrichtung 15 enthält einen Speicher 17 für eine Vielzahl von Datensätzen entsprechend den jeweils dargestellten Körperteilen. Der Speicher 17 wird von einer Wählvorrichtung 18 zum Auswählen des jeweiligen Datensatzes entsprechend dem jeweiligen Körperteil und einem in der Wählvorrichtung 18 gespeicherten Absorptionsprofil angesteuert.

In der Wählvorrichtung 18 ist eine Vielzahl von Informationen entsprechend den in der Praxis vorkommenden Körperteilen als zweidimensionale Grob-Absorptionsprofile des Durchleuchtungsbildes gespeichert. Die Gesamtheit der Ausgangssignale der Detektorelemente des Halbleiterdetektors 8, der gemäß Fig. 2 aus einer Matrix von Detektorelementen 16 besteht, wird mit den gespeicherten Absorptionsprofilen in der Wählvorrichtung 18 im Sinne einer Mustererkennung verglichen, woraus sich die genaue Art und Lage des zu untersuchenden Körperteiles im Bild bestimmen lassen. Die zur richtigen Belichtung des Körperteiles notwendigen Detektorelemente 16 werden dann mit Hilfe der Wählvorrichtung 18 und der Steuervorrichtung 15 automatisch ausgewählt.

In der Fig. 2 sind dunkel als Beispiel ausgewählte Detektorelemente 16 dargestellt. Die Fig. 2 zeigt, daß bei entsprechend feiner Unterteilung des Detektors 8 eine genaue Anpassung des vorbestimmten Bereiches, innerhalb dessen die mittlere Bildhelligkeit bei der Durchleuchtung konstant gehalten werden soll, an das untersuchte Körperteil möglich ist.

Die dem jeweiligen Körperteil entsprechenden, die Detektorelemente 16 auswählende Information kann wie beschrieben aus der Gesamtheit der Ausgangssignale der Detektorelemente 16 gewonnen werden. Es ist aber auch möglich, hierzu das Videosignal der Bildverstärker-Fernsehkette 4, 5, 6, 7 entsprechend der in Fig. 1 gestrichelt gezeichneten Linie zu verwenden.

Die beschriebene automatische Bildung des jeweils optimalen Bereiches, innerhalb dessen die Erfassung der Ausgangssignale der Detektorelemente zur Durchleuchtungsregelung erfolgt, kann auch für die Indirekt-Aufnahmetechnik vorgenommen werden. Für den Aufnahmebetrieb kann demgemäß zur Meßfeldanwahl entweder das vorangegangene Durchleuchtungsbild ausgewertet werden oder wenn die Mustererkennung schnell genug erfolgt auch das Aufnahmebild selbst.

Die beschriebene automatische Auswahl des Meßfeldes läßt sich prinzipiell auch auf die direkte Aufnahmetechnik erweitern, wenn die Meßkammer fein genug unterteilt wird.

Eine weitere Entlastung des Untersuchers ist möglich, wenn eine zusätzliche Information über die genaue Position des untersuchten Organs ausgewertet wird, z.B. bei automatischer Positionierung einer Herzkonturenblende ein entsprechendes Signal.

## Patentansprüche

1. Röntgendiagnostikanlage mit einem Detektor (8) für die mittlere Bildhelligkeit in einem vorbestimmten Bereich, wobei der Detektor aus einer Matrix von Detektorelementen (16) gebildet ist und wobei eine Steuervorrichtung (15) vorhanden ist, die vorbestimmte Detektorelemente (16) zur Signalerzeugung für die Bildhelligkeitsregelung auswählt, **dadurch gekennzeichnet,** daß die Steuervorrichtung (15) einen Speicher (17) mit einer Vielzahl von Datensätzen zur Auswahl der Detektorelemente (16) entsprechend den Körperteilen aufweist und daß eine Wählvorrichtung (18) zum Auswählen des jeweiligen Datensatzes nach Erkennen des jeweiligen dargestellten Körperteiles durch Vergleich mit in der Wählvorrichtung gespeicherten Absorptionsprofilen vorkommender Körperteile mit der Steuervorrichtung (15) verbunden ist.

2. Röntgendiagnostikanlage nach Anspruch 1, **dadurch gekennzeichnet,** daß der Wählvorrichtung (18) das Videosignal einer Bildverstärker-Fernsehkette (4, 5, 6, 7) zugeführt wird.

## Claims

1. An x-ray diagnostic unit including a detector (8) for the average image brightness in a predetermined region, whereby the detector is formed from an array of detector elements (16), and whereby a control device (15) is provided which selects predetermined detector elements (16) for signal generation to regulate the image brightness, characterised in that the control device (15) has a memory (17) with a plurality of data sets for selecting the detector elements (16) corresponding to the parts of the body and in that a selection device (18) for the selection of a respective data set is connected to the control device (15) once a respective displayed part of the body is recognised by comparison with absorption profiles of parts of the body stored in the selection device.

2. An x-ray diagnostic unit according to claim 1, characterised in that the selection device (18) is supplied with the video signal from an amplified video image processor (4,5,6,7).

## Revendications

1. Installation de radiodiagnostic comportant un détecteur (8) servant à détecter la brillance moyenne de l'image dans une zone prédéterminée, dans laquelle le détecteur est constitué par une matrice d'éléments détecteurs (16) et il est prévu un dispositif de commande (15) qui sélectionne des éléments détecteurs prédéterminés (16) pour produire des signaux pour la régulation de la brillance de l'image, caractérisée par le fait que le dispositif de commande (15) comporte une mémoire (17) possédant une multiplicité d'ensembles de données pour la sélection des éléments détecteurs (16), en fonction des parties du corps, et qu'un dispositif de sélection (18) servant à sélectionner l'ensemble respectif de données est raccordé au dispositif de commande (15), après identification de la partie du corps respective représentée par comparaison à des profils d'absorption, mémorisés dans le dispositif de sélection, de la partie du corps précédente.

2. Installation de radiodiagnostic suivant la revendication 1, caractérisée par le fait que le signal vidéo d'une chaîne de télévision à amplificateur de brillance (4,5,6,7) est envoyé au dispositif de sélection (18).
